# EUROPÄISCHE PATENTSCHRIFT

(11) **EP 1 445 553 B1**
(45) Veröffentlichungstag und Bekanntmachung des Hinweises auf die Patenterteilung: **28.08.2013**
(21) Anmeldenummer: 03290191.0
(22) Anmeldetag: 24.01.2003
(51) Int. Cl.: F24H 3/04

(54) **Vorrichtung zum Austausch von Wärme**
Heat exchanger
Echangeur de chaleur

(43) Veröffentlichungstag der Anmeldung: 11.08.2004
(73) Patentinhaber: Behr France Rouffach SAS, 68250 Rouffach (FR)
(72) Erfinder: Brun, Michel, 68740 Rustenhart (FR); Laumonnerie, Yannick, 68250 Rouffach (FR); Lucas, Grégory, 68250 Rouffach (FR); Miss, Pascal, 67600 Sélestat (FR); Mougey, Mathieu, 68190 Ensisheim (FR); Schmittheisler, Christophe, 67680 Epfig (FR)
(74) Vertreter: Grauel, Andreas

(56) Entgegenhaltungen:
- EP-A- 1 130 337
- DE-A- 19 925 757
- US-A- 5 665 261

## Beschreibung

Die vorliegende Erfindung betrifft eine Vorrichtung zum Austausch von Wärme und insbesondere eine elektrische Heizvorrichtung nach dem Oberbegriff von Anspruch 1. Derartige Vorrichtungen zum Austausch von Wärme werden beispielsweise zum Beheizen von Luft in Kraftfahrzeugen verwendet.

Die vorliegende Erfindung wird nachfolgend am Beispiel einer elektrischen Heizvorrichtung zum Beheizen des Innenraums eines Kraftfahrzeuges beschrieben. Es sei jedoch darauf hingewiesen, dass die erfindungsgemässe Vorrichtung auch für andere Anwendungszwecke geeignet ist.

Eine solche elektrische Heizvorrichtung zum Beheizen der in den Innenraum eines Kraftfahrzeuges geleiteten Luft weist elektrische Heizelemente und Wärmeleiter auf, an weichen die zu erwärmende Luft vorbeiströmt. Als elektrische Heizelemente werden vorzugsweise, aber nicht ausschliesslich, keramische Heizelemente mit positiven Temperaturkoeffizienten (PTC-Heizelemente) verwendet.

Unter dem Begriff "Heizelement" im Sinne der vorliegenden Erfindung wird ein Element oder eine Gruppe von Elementen verstanden, durch welche elektrische Energie in Wärmeenergie umgewandelt wird. Derartige Heizelemente können vorzugsweise keramische Heizelemente mit positivem Temperaturkoeffizienten (PTC-Heizelemente) sein. Es können jedoch auch andere Heizelemente, wie z. B. Widerstandsheizelemente, Plasmaheizelemente und/oder dergleichen Anwendung finden.

Die von den Heizelementen abgegebene Wärme wird mittels Wärmeleitern, welche beispielsweise in Form von Wellrippen oder Lamellen ausgeführt sind, an die zu erwärmende Luft abgeführt.

Ferner ist es bekannt, die elektrische Verbindung der PTC-Elemente mit der jeweiligen Stromquelle durch Verwendung von Kontaktblechen zu erreichen. Die Heizelemente werden vorzugsweise in einer Aufnahmeeinrichtung gehalten, an welcher auch Steuereinrichtungen, beispielsweise Leistungstransistoren oder ähnliche elektrische Schalt- bzw. Steuerelementen, angebracht sein können.

Die DE 199 25 757 A1 offenbart eine Vorrichtung nach dem Oberbegriff von Anspruch 1. Die EP 0616 486 A1 offenbart eine weitere elektrische Heizvorrichtung.

Aufgabe der vorliegenden Erfindung ist die Bereitstellung einer Vorrichtung zum Austauschen von Wärme, die so gestaltet ist, dass sowohl die Verbindung der elektrischen Heizelemente mit der Spannungsquelle als auch die Wärmeleitung zwischen dem PTC-Element und der Luft in einfacher Weise bereitgestellt werden kann.

Die Aufgabe wird durch eine Vorrichtung gemäss Anspruch 1 gelöst.

Eine erfindungsgemässe Vorrichtung zum Austausch von Wärme, insbesondere für ein Kraftfahrzeug, weist mehrere Wärmetauscherbaugruppe auf. Die Wärmetauscherbaugruppe weisen wenigstens eine erste Komponente als elektrisches Heizelement auf, welche von einem elektrischen Strom durchflossen wird und deren Temperatur sich in Abhängigkeit eines durch die Komponente fliessenden Stromes ändert, sowie wenigstens eine zweite Komponente, welche aus zwei Teileinheiten als Kontaktbleche besteht, die mit den entgegengesetzten Polen einer Stromquelle verbunden sind, um einen Stromfluss durch die erste Komponente zu erzeugen.

Dabei ist wenigstens eine der zwei Teileinheiten der zweiten Komponente von der ersten Komponente beabstandet, wobei zwischen dieser Teileinheit und der ersten Komponente Einrichtungen als Wellrippen vorgesehen sind, welche einen Austausch von elektrischer und thermischer Energie begünstigen. Die erste Komponente weist an wenigstens einer Oberfläche eine Einrichtung auf, die den Austausch von elektrischer und thermischer Energie fördert.

Bevorzugte Ausführungsformen der erfindungsgemässen Vorrichtung zum Austausch von Wärme sind Gegenstand der Unteransprüche.

Die erste Komponente kann wenigstens teilweise aus einem Material aus einer Gruppe von Materialien, insbesondere Kunststoffen hergestellt, welche insbesondere PP (Polypropylen) mit Ruß, EVA (Ethyl Vinyl Acetat) mit Ruß, PE (Polyethylen), insbesondre HDPE (High Density Polyethylen) oder LDPE (Low Density Polyethylen) oder dergleichen enthält. In einer bevorzugten Ausführunsform können auch Mischungen aus verschiedenen Polyolefinen verwendet werden.

Erfindungsgemäß handelt es sich bei der Oberfläche auf der ersten Komponente um eine Schicht. Besonders bevorzugt ist das Material dieser Schicht aus einer Gruppe von Materialien ausgewählt, welche Silber, Aluminium, Kupfer oder dergleichen enthält. Bevorzugt bedeckt die Schicht im wesentlichen die Gesamtfläche einer Seitenfläche der ersten Komponente. Als Seitenfläche der ersten Komponente wird dabei eine Fläche verstanden, deren Flächennormale im wesentlichen senkrecht zu einer Hauptströmungsrichtung des umströmenden Mediums steht.

Unter der Hauptströmungsrichtung des Mediums wird dabei die Strömungsrichtung verstanden, die das Medium im unmittelbaren Bereich vor und nach der Vorrichtung zum Austausch von Wärme einnimmt.

Erfindungsgemäß handelt es sich bei den Einrichtungen zwischen der ersten Komponente und der Teileinheit der zweiten Komponente um Lamellen bzw. Wellrippen, die den Wärmeaustausch mit der umgebenden Luft fördern. Diese Lamellen sind bevorzugt aus einem elektrisch und/oder thermisch leitenden Material, wie z. B. Aluminium, Aluminiumlegierungen oder einem ähnlichen Material, hergestellt.

Erfindungsgemäß sind die Lamellen oder Lamellrippen mit einem Verbindungselement wenigstens mit der ersten Komponente oder der Schicht verbunden. Bei diesem Verbindungselement handelt es sich um Klebstoff wie Silicon oder Epoxydklebstoffe oder ähnliche Materialien.

Bevorzugt weist die erste Komponente ein Heizelement mit positivem Temperaturkoeffizienten (PTC-Element) auf. Besonders bevorzugt, aber nicht ausschliesslich ist dabei ein Pulver mit definiertem elektrischen Widerstand, z. B. Bariumtitanat vorgesehen.

Vorzugsweise weist die Vorrichtung eine Aufnahmeeinrichtung auf, wobei besonders bevorzugt die Aufnahmeeinrichtung aus einem nicht stromleitenden Material, insbesondere aus einem nicht stromleitenden Kunststoff, besteht. Besonders bevorzugt ist dieser Kunststoff aus einer Gruppe ausgewählt, weiche PVC (Polyvinylchlorid), PE (Polyethylen), PP (Polypropylen), Silikon- und Silikonderivate, TPE (thermoplastische Elastomere), Epoxydharze, Duroplaste, Teflon oder dergleichen enthält.

In einer bevorzugten Ausführungsform besteht die erste Komponente aus mehreren Bestandteilen. Unter Bestandteil ist hier bevorzugt, aber nicht ausschliesslich, eine Schicht zu verstehen. Dabei kann eines dieser Bestandteile bzw. eine dieser Schichten ein Substrat sein, auf welchem eine oder mehrere Schichtungen angeordnet sind. Eine dieser Schichtungen kann dabei eine PTC-Schichtung sein; eine weitere Schichtung kann eine Schicht aus elektrisch leitfähigem Werkstoff sein. Besonders bevorzugt liegt die Dicke der PTC-Schichtung im Bereich von 1 µm bis 10 mm, zwischen 5 µm und 5 mm und besonders bevorzugt zwischen 10 µm und 2 mm. Die Curie-Temperatur der PTC-Schicht liegt bevorzugt zwischen 60 °C und 250 °C, besonders bevorzugt zwischen 90 °C und 190 °C und besonders bevorzugt zwischen 120 °C und 160 °C. Unter Curie-Temperatur wird die Temperatur verstanden, oberhalb welcher ferromagnetische Stoffe paramagnetisiert werden.

Die Erfindung ist weiterhin auf eine Einrichtung zum Austausch von Wärme, insbesondere eine Klimaanlage für ein Kraftfahrzeug, gerichtet, welche in wenigstens einem Strömungskanal der Klimaanlage wenigstens eine Vorrichtung zum Austausch von Wärme der oben beschriebenen Art aufweist.

In einer weiteren Anwendung können neben einem einflutigen Strömungskanal insbesondere auch mehrflutige Strömungskanäle verwendet werden können. Hierbei können in einer Weiterbildung der erfindungsgemässen Vorrichtung die unterschiedlichen Luftströme des mehrflutigen Strömungskanals auf unterschiedliche und unabhängige Art und Weise beheizt werden.

Besonders bevorzugt sind für wenigstens zwei Komponenten Verbindungen vorgesehen, welche aus einer Gruppe von Materialien bestehen, welche insbesondere Klebstoff, Lot und dergleichen enthält.

In einer weiteren Anwendung kann die elektrische Verbindung zwischen wenigstens einer der Teileinheiten der zweiten Komponenten und der Stromquelle unabhängig von der Verbindung zwischen den übrigen Teileinheiten und der Stromquelle unterbrochen und wiederhergestellt werden. Auf diese Weise kann der Stromfluss durch einzelne erste Komponenten separat zu- bzw. abgeschaltet werden, wodurch eine Steuerung der Heizleistung der Vorrichtung zum Austausch von Wärme gesteuert, insbesondere die Heizleistung reguliert werden kann.

Bevorzugt erfolgt die Unterbrechung und/oder die Wiederherstellung der elektrischen Verbindung zwischen wenigstens einer der Teileinheiten und der Stromquelle durch mechanische Schalteinrichtungen, insbesondere Schalter oder Relais.

In einer weiteren Anwendung können die einzelne Komponenten strukturiert sein, wobei z. B. eine Strukturierung durch Ätzen, Prägen, Sandbestrahlung oder Erosion in Betracht kommt. Auf diese Weise kann die Kontaktfläche erhöht werden. Dabei wird unter Strukturierung verstanden, dass die Oberflächen der betreffenden Komponenten nicht glatt sind, sondern Rillen, Einsenkungen, Muster oder dergleichen aufweisen.

Die Heizelemente sind bevorzugt nicht senkrecht zur Hauptströmungsrichtung der Luft angeordnet, sondern in einem vorgegebenen Winkel bezüglich derselben.

Definitionsgemäss liegt ein Winkel von 0° vor, wenn die Breitseite der Heizelemente parallel zur Strömungsrichtung des um- und/oder durchströmenden Mediums steht. Der vorgegebene Winkel liegt seinem Betrag nach zwischen 0° und 90°, bevorzugt zwischen 0° und 45° und besonders bevorzugt zwischen 0° und 30°.

Gemäss einer weiteren Anwendung weist das Heizelement einen bevorzugten Kunststoff auf, dessen spezifischer Widerstand zwischen 1 und 300 Ohm*cm, bevorzugt zwischen 100 bis 200 Ohm*cm und besonders bevorzugt zwischen 150 und 170 Ohm*cm liegt.

Weitere Merkmale der vorliegenden Erfindung ergeben sich aus der nachfolgenden Beschreibung in Verbindung mit den Figuren und den Ansprüchen.

Dabei zeigen:
- Fig. 1: eine schematische Ansicht einer erfindungsgemässen Vorrichtung zum Austausch von Wärme
- Fig. 2: eine schematische Ansicht mehrerer erfindungsgemässer Wärmetauscherbaugruppen;
- Fig. 3: eine Detailansicht einer Wärmetauscherbaugruppe aus Fig. 2.

Fig. 1 zeigt eine schematische Darstellung einer Vorrichtung zum Austausch von Wärme gemäss der vorliegenden Erfindung. Das Bezugszeichen 1 bezieht sich auf einen im wesentlichen rechteckförmigen Heizblock, welcher einen rechteckigen Rahmen mit vier Rahmenschenkeln 6a, 6b, 6c und 6d aufweist.

Die Länge I der Wärmetauscherbaugruppe liegt zwischen 100 mm und 300 mm, bevorzugt zwischen 150 mm und 250 mm und besonders bevorzugt zwischen 190 mm und 220 mm.

Die Breite b der Wärmetauscherbaugruppe beträgt zwischen 30 und 170 mm, bevorzugt zwischen 70 und 130 mm und besonders bevorzugt zwischen 90 und 110 mm.

Die Tiefe des Rahmens 2 liegt zwischen 10 mm und 30 mm, bevorzugt zwischen 15 und 25 mm und besonders bevorzugt zwischen 18 und 22 mm.

Die Höhe der Aufnahmeeinrichtung liegt zwischen 10 mm und 40 mm, bevorzugt zwischen 15 mm und 35 mm und besonders bevorzugt zwischen 20 und 30 mm.

In diesem Heizblock 1 sind mehrere Wärmetauscherbaugruppen angeordnet. Diese Wärmetauscherbaugruppen weisen als erste Komponente elektrische Heizelemente, vorzugsweise streifenförmige PTC-Heizelemente 3 auf. Unter streifenförmig wird dabei verstanden, dass sich diese Elemente im wesentlichen in einer Längsrichtung und einer zu dieser senkrechten Querrichtung erstrecken, wobei die Ausdehnung in Längsrichtung grösser ist als die Ausdehnung in Querrichtung. Die Ausdehnung in einer dritten Richtung, welche senkrecht zu den ersten beiden Richtungen steht, ist wesentlich geringer als die Ausdehnung in den ersten beiden Ausrichtungen. Die Querrichtung wird auch als die Breitseite des Elements bezeichnet. Das Bezugszeichen 8 kennzeichnet eine innerhalb der Wärmetauscherbaugruppe angeordnete Wellrippe. Ferner sind Kontaktbleche 5 vorgesehen. Diese Kontakte sind mit unterschiedlichen Polen einer Spannungsquelle verbunden, was durch die Plus-/Minuszeichen angedeutet ist. Es ist zu beachten, dass an jedem Heizelement jeweils nur ein Kontaktblech unmittelbar benachbart angeordnet ist. Unter unmittelbar benachbart wird dabei verstanden, dass der räumliche Abstand zwischen dem Heizelement und dem Kontaktblech wesentlich geringer ist, als die Dicke des Heizelementes.

In Fig. 2 ist eine Detailansicht der Wärmetauscherbaugruppen dargestellt. Dabei bezieht sich das Bezugszeichen 5 wieder auf ein Kontaktblech, wobei mehrere dieser Kontaktbleche 5 vorhanden sind, welche alternierend mit den unterschiedlichen Polen einer Spannungsquelle verbunden sind. Das Bezugszeichen 8 bezeichnet zwischen den Wärmetauscherbaugruppen angeordnete Wellrippen. Das Bezugszeichen 3 kennzeichnet ein Heizelement, welches bevorzugt als PTC-Element ausgeführt ist. Wie sich aus der Zeichnung ergibt, sind neben den hier dargestellten Kontaktblechen keine weiteren Kontaktblech vonnöten. Der Stromfluss tritt daher zwischen einem mit Minus und einem mit Plus bezeichneten Kontaktblech auf.

In Fig. 3 ist eine Detailansicht der Baugruppe aus Fig. 2 gezeigt. Das Bezugszeichen 8 bezieht sich auf innerhalb der Baugruppe angeordnete Wellrippen. Das Bezugszeichen 14 bezieht sich auf ein Verbindungselement, um die Wellrippen 8 mit dem Heizelement 3 zu verbinden. Dieses Verbindungselement ist ein Klebstoff. Als Klebstoffe können beispielsweise isolierende oder auch leitende Klebstoffe, z. B. Silikon oder Epoxydharze, verwenden werden. Es kommen jedoch auch Lote als Verbindungselement in Betracht.

In einer bevorzugten Ausführungsform weist das Heizelement eine Substratlamelle 13 auf, auf welcher mindestens zwei Schichtungen 15 und 16 vorgesehen sind. Das Bezugszeichen 16 kennzeichnet eine PTC-Schichtung, wie sie beispielsweise in PCT-Anmeldung WO018926 offenbart ist. Die Dichte dieser Schichtung liegt zwischen 1 µm und 10 mm, bevorzugt zwischen
5 µm und 5 mm und besonders bevorzugt zwischen 10 µm und 2 mm.

Die Schichtung kann beispielsweise aus einem Pulver mit definiertem elektrischem Widerstand bestehen, vorzugsweise, aber nicht ausschliesslich Bariumtitanat. Das Bezugszeichen 15 kennzeichnet eine weitere Schichtung. Bei dieser weiteren Schichtung kann es sich, vorzugsweise, aber nicht ausschliesslich, um eine Silber- oder Kupferschicht handeln, welche dazu dient, einen im wesentlichen konstanten Widerstand im Bereich der Schicht 16 zu gewährleisten. Das Substrat 13 ist vorzugsweise elektrisch und/oder thermisch leitend und weist vorzugsweise Kupfer oder Aluminium auf. Die Oberfläche des Substrates oder einer der anderen Schichten kann strukturiert sein, um einen besseren Kontakt bzw. eine bessere Verbindung mit den anderen Schichten zu gewährleisten. Das Verbindungselement 14 ist vorzugsweise temperaturbeständig in einem Bereich von - 40 bis + 180 Grad Celsius. Weiterhin ist es auch möglich, die PTC-Schichtung 16 aus mehreren unterschiedlichen Schichtungen aufzubauen.

## Patentansprüche

1. Vorrichtung (1) zum Austausch von Wärme, insbesondere für ein Kraftfahzeug, mit
mit mehreren Wärmetauscherbaugruppen, wobei diese Wärmetauscherbaugruppe
wenigstens eine erste Komponente als elektrisches Heizelement (3) aufweist, welche von einem elektrischen Strom durchflossen wird, und deren Temperatur sich in Abhängigkeit des durch die Komponente fließenden Stromes ändert, und
wenigstens eine zweite Komponente aufweist, welche aus zwei Teileinheiten als Kontaktbleche (5) besteht, die mit den entgegengesetzten Polen einer Stromquelle verbunden sind, um einen Stromfluß durch die erste Komponente zu erzeugen.
**dadurch gekennzeichnet, dass**
wenigstens eine der zwei Teileinheiten der zweiten Komponente von der ersten Komponente beabstandet ist und zwischen dieser Teileinheit und der ersten Komponente Einrichtungen als Wellrippen (8) vorgesehen sind, welche einen Austausch von elektrischer und thermischer Energie fördern und
die erste Komponente an wenigstens einer Oberfläche eine Einrichtung aufweist, die den Austausch elektrischer und/oder thermischer Energie fördert
wobei an jedem Heizelement nur ein Kontaktblech unmittelbar benachbart angeordnet ist, wobei als unmittelbar benachbart gilt, dass der räumliche Abstand Zwischen den Heizelement und dem Kontaktblech wesentlich geringer ist, als die Dicke des Heizelements und wobei die Einrichtung auf der Oberfläche der ersten Komponente (3) eine Schicht ist und die Einrichtungen zwischen der ersten Komponente (3) und der Teileinheit der zweiten Komponenten (5) Wellrippen (8) sind, die den Wärmeaustausch mit einem umströmenden Medium, bevorzugt Luft fördern und
die den Austausch von elektrischer und thermischer Energie fördernde Einrichtung (8) zwischen einer Teileinheit der zweiten Komponente (5) und der ersten Komponente (3) mittels eines Klebstoffes mit der ersten Komponente verbunden ist.

2. Vorrichtung zum Austausch von Wärme nach Ansprüch 1,
**dadurch gekennzeichnet, daß**
das Material der Schicht aus einer Gruppe von Materialien ausgewählt ist, welche Silber, Aluminium, Kupfer, Legierungen hieraus, Mehrkomponentenwerkstoffe oder dergleichen enthält.

3. Vorrichtung zum Austausch von Wärme nach Anspruch 1 oder 2,
**dadurch gekennzeichnet, daß**
die Schicht wenigstens zwei Teilschichten unterschiedlichen Materials aufweist.

4. Vorrichtung zum Austausch von Wärme nach wenigstens einem der vorhergehenden Ansprüche 1, 2 oder 3,
**dadurch gekennzeichnet, daß**
die Schicht im wesentlichen die Gesamtfläche der Seitenfläche der ersten Komponente bedeckt.

5. Vorrichtung zum Austausch von Wärme nach wenigstens einem der vorhergehenden Ansprüche,
**dadurch gekennzeichnet, daß**
die erste Komponente (3) wenigstens ein Heizelement mit positiven Temperaturkoeffizienten (PTC-Element) aufweist.

6. Vorrichtung zum Austausch von Wärme nach wenigstens einem der vorhergehenden Ansprüche,
**dadurch gekennzeichnet, daß**
die erste Komponente (3) aus mehreren Bestandteilen insbesondere Schichten besteht.

7. Vorrichtung zum Austausch von Wärme nach einem der vorhergehenden Ansprüche,
**dadurch gekennzeichnet, daß**
die erste Komponente (3) ein Substrat aufweist, auf dem mindestens zwei Schichtungen angeordnet sind.

8. Vorrichtung zum Austausch von Wärme nach einem der vorhergehenden Ansprüche,
**dadurch gekennzeichnet, daß**
wenigstens eine Komponente (3, 5) an wenigstens einer Oberfläche strukturiert ist.

9. Vorrichtung zum Austausch von Wärme nach wenigstens einem der vorhergehenden Ansprüche,
**dadurch gekennzeichnet, daß**
die Vorrichtung in einer Aufnahmeeinrichtung angeordnet ist.

10. Vorrichtung zum Austausch von Wärme nach wenigstens einem der vorhergehenden Ansprüche,
**dadurch gekennzeichnet**,
die Aufnahmeeinrichtung wenigstens aus einem nichtstromleitenden Material, insbesondere aus einem nichtstromleitenden Kunststoff oder Kompositkunststoff besteht.

11. Vorrichtung zum Austausch von Wärme nach wenigstens einem der vorhergehenden Ansprüche,
**dadurch gekennzeichnet, daß**
Einrichtungen vorgesehen sind, welche die erste Komponente (3) und die zwischen einer Teileinheit der zweiten Komponente (5) und der ersten Komponente liegenden Einrichtungen miteinander verspannen.

12. Vorrichtung zum Austausch von Wärme nach wenigstens einem der vorhergehenden Ansprüche,
**dadurch gekennzeichnet, daß**
im wesentlichen kraftschlüssige Verbindungen zwischen den einzelnen Komponenten mittels mechanischer Verspanung erfolgen.

13. Einrichtung zum Austausch von Wärme Klimaanlage für ein Kraftfahrzeug,
**dadurch gekennzeichnet, daß**
in wenigstens einem Strömungskanal der Klimaanlage wenigstens eine Vorrichtung zum Austausch von Wärme nach wenigstens einem der vorhergehenden Ansprüche angeordnet ist.

## Claims

1. Device for the exchange of heat (1), in particular for a motor vehicle, comprising:
a plurality of heat exchanger sub-assemblies, wherein these heat exchanger sub-assemblies comprise at least one first component as an electric heating element (3), through which an electric current flows and the temperature of which changes depending on the current flowing through the component, and at least one second component, which is composed of two sub-units as contact plates (5), which are connected to the opposite poles of a power sources so as to generate a flow of current through the first component, **characterized in that** at least one of the two sub-units of the second component is arranged at a distance from the first component, and devices are provided as corrugated fins (8) between this sub-unit and the first component, which promote an exchange of electric and thermal energy, and at least one surface of the first component comprises a device that promotes the exchange of electric and/or thermal energy, wherein only one contact plate is arranged on each heating element in a directly adjacent manner, wherein directly adjacent shall mean that the distance between the heating element and the contact plate is considerably less than the thickness of the heating element, and wherein the device on the surface of the first component (3) is a layer, and wherein the devices between the first component (3) and the sub-unit of the second component (5) are corrugated fins (8), which promote the exchange of heat with the medium flowing around, preferably air, and the device (8) promoting the exchange of electric and thermal energy between a sub-unit of the second component (5) and the first component (3) is connected to the first component by way of an adhesive.

2. Device for the exchange of heat according to claim 1, **characterized in that** the material of the layer is selected from a group of materials that includes silver, aluminum, copper, alloys thereof, multicomponent materials or the like.

3. Device for the exchange of heat according to claim 1 or 2, **characterized in that** the layer comprises at least two sub-layers made of differing materials.

4. Device for the exchange of heat according to at least one of the preceding claims 1, 2 or 3, **characterized in that** the layer essentially covers the entire surface of the lateral face of the first component.

5. Device for the exchange of heat according to at least one of the preceding claims, **characterized in that** the first component (3) comprises at least one positive temperature coefficient heating element (PTC element).

6. Device for the exchange of heat according to at least one of the preceding claims, **characterized in that** the first component (3) is composed of several constituents, in particular layers.

7. Device for the exchange of heat according to any one of the preceding claims, **characterized in that** the first component (3) comprises a substrate on which at least two layers are arranged.

8. Device for the exchange of heat according to any one of the preceding claims, **characterized in that** at least one component (3, 5) is structured on at least one surface.

9. Device for the exchange of heat according to at least one of the preceding claims, **characterized in that** the heat exchanger is arranged in a receiving device.

10. Device for the exchange of heat according to at least one of the preceding claims, **characterized in that** the receiving device is made at least of a non-current-conducting material, in particular a non-current-conducting plastic material or plastic composite.

11. Device for the exchange of heat according to at least one of the preceding claims, **characterized in that** devices are provided, which brace the first component (3) and the devices located between a sub-unit of the second component (5) and the first component against each other.

12. Device for the exchange of heat according to at least one of the preceding claims, **characterized in that** essentially non-positive connections between the individual components are achieved by way of mechanical bracing.

13. Device for the exchange of heat system or an air conditioning system for a motor vehicle, **characterized in that** at least one heat exchanger according to at least one of the preceding claims is arranged in at least one flow channel of the air conditioning system.

## Revendications

1. Dispositif (1) pour l'échange de chaleur, en particulier pour un véhicule automobile, comprenant plusieurs ensembles d'échangeurs de chaleur, où ces ensembles d'échangeurs de chaleur présentent au moins un premier composant servant d'élément chauffant électrique (3), premier composant qui est traversé par un courant électrique et dont la température varie en fonction du courant traversant le composant, et présentent au moins un deuxième composant qui se compose de deux sous-ensembles et servant de tôles de contact (5), sous-ensembles qui sont reliés par les pôles opposés d'une source de courant, pour produire un flux de courant à travers le premier composant, **caractérisé en ce qu'**au moins l'un des deux sous-ensembles du deuxième composant est espacé du premier composant et, entre ce sous-ensemble et le premier composant, il est prévu des dispositifs tels que des ailettes ondulées (8) qui permettent un échange d'énergie électrique et thermique, et le premier composant présente, sur au moins une surface, un dispositif qui permet l'échange d'énergie électrique et/ou thermique, où seulement une tôle de contact est disposée en étant directement contiguë à chaque élément chauffant, où est considéré comme directement contigu, le fait que la distance de l'espace formé entre l'élément chauffant et la tôle de contact est beaucoup moins importante que l'épaisseur de l'élément chauffant, et où le dispositif est une couche sur la surface du premier composant (3), et les dispositifs situés entre le premier composant (3) et le sous-ensemble du deuxième composant (5) sont des ailettes ondulées (8) qui permettent l'échange de chaleur avec un milieu en circulation, de préférence de l'air, et le dispositif (8) permettant l'échange d'énergie électrique et thermique entre un sous-ensemble du deuxième composant (5) et le premier composant (3) est assemblé avec le premier composant, au moyen d'une colle.

2. Dispositif pour l'échange de chaleur selon la revendication 1, **caractérisé en ce que** le matériau de la couche est sélectionné parmi un groupe de matériaux qui comprend de l'argent, de l'aluminium, du cuivre, des alliages de ces matériaux, des matériaux à composants multiples ou des matériaux de type analogue.

3. Dispositif pour l'échange de chaleur selon la revendication 1 ou 2, **caractérisé en ce que** la couche présente au moins deux couches partielles de matériaux différents.

4. Dispositif pour l'échange de chaleur selon au moins l'une quelconque des revendications précédentes 1, 2 ou 3, **caractérisé en ce que** la couche recouvre pratiquement la totalité de la surface latérale du premier composant.

5. Dispositif pour l'échange de chaleur selon au moins l'une quelconque des revendications précédentes, **caractérisé en ce que** le premier composant (3) présente au moins un élément chauffant à coefficients de température positifs (élément PTC).

6. Dispositif pour l'échange de chaleur selon au moins l'une quelconque des revendications précédentes, **caractérisé en ce que** le premier composant (3) se compose de plusieurs éléments constitutifs, en particulier de plusieurs couches.

7. Dispositif pour l'échange de chaleur selon l'une quelconque des revendications précédentes, **caractérisé en ce que** le premier composant (3) présente un substrat sur lequel sont disposées au moins deux couches.

8. Dispositif pour l'échange de chaleur selon l'une quelconque des revendications précédentes, **caractérisé en ce qu'**au moins un composant (3, 5) est structuré sur au moins une surface.

9. Dispositif pour l'échange de chaleur selon au moins l'une quelconque des revendications précédentes, **caractérisé en ce que** le dispositif est agencé dans un dispositif de logement.

10. Dispositif pour l'échange de chaleur selon au moins l'une quelconque des revendications précédentes, **caractérisé en ce que** le dispositif de logement se compose au moins d'un matériau non conducteur du courant, en particulier d'une matière plastique ou d'une matière plastique composite non conductrice du courant.

11. Dispositif pour l'échange de chaleur selon au moins l'une quelconque des revendications précédentes, **caractérisé en ce qu'**il est prévu des dispositifs qui serrent entre eux le premier composant (3) et les dispositifs se trouvant entre un sous-ensemble du deuxième composant (5) et le premier composant.

12. Dispositif pour l'échange de chaleur selon au moins l'une quelconque des revendications précédentes, **caractérisé en ce que** des assemblages réalisés essentiellement par action de force, entre les différents composants, se produisent au moyen d'un serrage mécanique.

13. Dispositif pour l'échange de chaleur, à savoir système de climatisation pour un véhicule automobile, **caractérisé en ce que**, dans au moins un conduit d'écoulement du système de climatisation, est agencé au moins un dispositif pour l'échange de chaleur selon au moins l'une quelconque des revendications précédentes.
